# FASCICULE DE BREVET EUROPEEN

(11) **EP 1 376 772 B1**
(45) Date de publication et mention de la délivrance du brevet: **30.11.2005**
(21) Numéro de dépôt: 03291594.4
(22) Date de dépôt: 27.06.2003
(51) Int. Cl.: H01R 13/453

(54) **Socle de prise de courant à obturateur d'alvéoles et gamme comprenant un tel socle**
Elektrischer Steckanschluss mit Verschlussbuchsenblenden und Baureihe mit einem solchen Steckanschluss
Electrical socket with socket shutter and range comprising such a socket

(30) Priorité: 28.06.2002 FR 0208120
(43) Date de publication de la demande: 02.01.2004
(73) Titulaire: LEGRAND, 87000 Limoges (FR)
(72) Inventeur: Hamelin, Patrice, 72130 Saint Ouen de Mimbre (FR); Robinet, Franck, 53100 Mayenne (FR)
(74) Mandataire: Lepelletier-Beaufond, François

(56) Documents cités:
- EP-A- 1 120 862
- GB-A- 2 260 863
- US-A- 1 301 956
- US-A- 4 395 082

## Description

La présente invention concerne un socle de prise de courant qui comprend un enjoliveur pourvu d'une paroi frontale présentant deux trous destinés à recevoir deux broches de contact d'une fiche, et un corps, placé à l'arrière de l'enjoliveur, qui loge des éléments de contact de type femelle situés en regard des trous de ladite paroi frontale ainsi qu'un volet, interposé entre lesdits éléments de contact et ladite paroi frontale, déplaçable entre différentes positions, et comportant, sur une face, des surfaces inclinées aptes à être positionnées en regard desdits trous lorsque ledit volet est dans une de ses positions.

On connaît déjà des documents GB 529 597, GB 536 145, GB 2 260 863, GB 2 068 651 et ES 1 046 309 un socle de prise de courant du type précité.

Selon les documents GB 2 068 651 et ES 1 046 309, le volet est déplaçable à translation entre une première et une deuxième positions sous l'action d'une broche de terre ou d'une broche d'actionnement de détrompage insérée dans le boîtier isolant logeant le volet via un orifice supplémentaire prévu dans la paroi frontale de l'enjoliveur.

Selon le document GB 2 068 651, il s'agit de la broche de terre portée par la fiche insérée dans le socle de prise de courant, et, selon le document ES 1 046 309, il s'agit d'une broche d'actionnement solidaire d'un adaptateur de détrompage rapporté sur la fiche avant son insertion dans le socle de prise de courant concerné.

Selon les documents GB 536 145, GB 529 597 et GB 2 260 863, le volet est déplaçable à rotation entre une première et une deuxième positions sous l'action d'une broche de terre insérée dans le boîtier isolant logeant le volet via un orifice supplémentaire prévu dans la paroi frontale de l'enjoliveur.

Ici aussi, cette broche de terre est portée par la fiche insérée dans le socle de prise de courant en question.

Selon les documents GB 536 145 et GB 2 260 863, le volet comprend trois branches s'étendant radialement à partir d'une partie centrale par laquelle il est monté à rotation, deux des trois branches recouvrant les deux éléments de contact de phase et de neutre de type femelle, la troisième recouvrant l'élément de contact de terre.

Les deux branches du volet recouvrant les éléments de contact de phase et de neutre de type femelle portent chacune sur une face, d'une part, une face plane qui, dans une première position du volet, est apte à se positionner en regard desdits trous pour l'obturer, et, d'autre part, une surface de came inclinée qui, dans une deuxième position du volet, est apte à se positionner en regard dudit trou pour permettre l'introduction ultérieure d'une broche de phase ou de neutre dans un des éléments de contact de type femelle par l'effacement complet des branches du volet.

La troisième branche du volet comporte, sur sa face tournée vers l'orifice d'insertion de la broche de terre portée par la fiche, une surface de came inclinée permettant à ladite broche de terre de déplacer à rotation ledit volet de sa première vers sa seconde position.

Selon le document GB 529 597, le volet ne présente que deux branches dans le prolongement l'une de l'autre, de part et d'autre d'une partie centrale, qui recouvrent les éléments de contact de phase et de neutre de type femelle, et qui sont pourvues chacune, sur une face, d'une surface plane et d'une surface inclinée venant en regard desdits trous de la paroi frontale du socle, dans une première et une deuxième positions du volet. Ainsi, ici, le déplacement à rotation du volet entre ses première et deuxième positions est réalisé, via un levier d'actionnement, par la broche de terre portée par la fiche insérée dans le socle.

On connaît également du document US 4 395 082 un socle de prise de courant qui comporte deux disques rotatifs qui sont déplacés par deux rotations successives, inverses l'une de l'autre, afin d'accéder aux trous destinés à recevoir des broches de contact.

On connaît enfin un socle de prise de courant décrit dans le document EP 1 120 862 qui comporte un volet placé entre les éléments de contact et la paroi frontale de l'enjoliveur, le volet comportant sur une face, des surfaces inclinées aptes à être positionnées en regard des trous destinés à recevoir deux broches de contact d'une fiche.

Le volet est déplaçable à rotation sous l'action d'une fiche portant les broches de contact.

Les socles de prise de courant précités présentent comme principal inconvénient le fait qu'ils soient non sécurisés.

En effet, ces socles de prise de courant présentent une seule pièce, le volet, pour obturer les trous ou alvéoles d'accès aux éléments de contact.

Un utilisateur peut alors toujours, à l'aide d'un outil, tel qu'un tournevis, amener le volet dans sa deuxième position de service puis le faire basculer pour accéder aux éléments de contact du socle considéré.

Ainsi, dans un socle du type précité, malgré la présence du volet obturateur, on peut avoir accès aux éléments de contact sans introduire dans le socle une fiche mâle correspondante, ce qui n'est pas acceptable.

En outre, les socles de prise de courant précités sont des socles dits à détrompage dans lesquels il est nécessaire d'intervenir, dans un premier temps, sur l'obturateur pour amener des pentes fonctionnelles de ce dernier en face des trous de la paroi frontale de l'enjoliveur et permettre, dans un deuxième temps, l'insertion des broches actives de la fiche à l'intérieur des contacts électriques de type femelle via les orifices prévus dans la paroi frontale de l'enjoliveur.

Afin de résoudre les inconvénients précités de l'état de la technique, l'invention propose un socle de prise de courant selon la revendication 1.

Ainsi, grâce à la présence de l'élément obturateur interposé entre le volet et la face arrière de l'enjoliveur, le niveau de sécurité du socle de prise de courant selon l'invention est augmenté.

D'autres caractéristiques non limitatives et avantageuses du socle de prise de courant selon l'invention sont les suivantes :
- le volet est monté sur l'élément obturateur de manière à suivre le mouvement de ce dernier lorsque qu'il est déplacé entre sa première et sa deuxième positions ;
- l'élément obturateur porte, sur un bord de chaque fenêtre, une paroi, qui s'étend perpendiculairement à partir d'une face interne dudit élément obturateur, et qui ferme un espace situé au-delà d'une surface inclinée dudit volet ;
- le volet est monté dans ledit corps de manière à rester fixe au cours du déplacement de l'élément obturateur entre sa première et sa deuxième positions ;
- le corps porte deux parois, qui s'élèvent perpendiculairement à partir d'une paroi de fond en direction dudit volet, et qui forment des butées de maintien en position du volet lors du déplacement de l'élément obturateur ;
- le corps loge l'élément obturateur et le volet ;
- l'élément obturateur forme intérieurement un logement accueillant ledit volet ;
- ladite broche d'actionnement forme avec l'enjoliveur une pièce monobloc et fait saillie de la face arrière de ladite paroi frontale de l'enjoliveur. Il faut comprendre par le terme "monobloc" que la broche d'actionnement est solidarisée à l'enjoliveur avant montage de celui-ci sur le corps du socle de prise de courant. Ainsi, le corps du socle de prise de courant peut être avantageusement utilisé pour un socle avec ou sans détrompage ;
- l'élément obturateur est déplaçable à rotation ;
- l'élément obturateur est déplaçable à translation ;
- le volet est déplaçable à rotation ;
- le volet est déplaçable selon un mouvement combiné translation/rotation ;
- le volet comporte, dans sa partie centrale, un palier destiné à coopérer avec un arbre solidaire de l'élément obturateur pour son déplacement à rotation ;
- le volet est déplaçable à translation ;
- le volet comporte deux bras de blocage s'étendant dans le prolongement l'un de l'autre, de part et d'autre d'une partie centrale, chaque bras de blocage comportant une desdites surfaces inclinées ;
- lesdites surfaces inclinées, portées par lesdits bras de blocage, sont orientées en sens inverse l'une de l'autre.
- lesdites surfaces inclinées, portées par lesdits bras de blocage, sont orientées dans le même sens ;
- lesdits moyens de coopération de l'élément obturateur comprennent un pan incliné apte à coopérer avec ladite broche d'actionnement ;
- le volet est une pièce monobloc ;
- il est prévu des moyens élastiques de rappel communs de l'élément obturateur et du volet dans leurs positions d'origine respectives ; et
- l'élément obturateur comprend un trou supplémentaire présentant une forme allongée et destiné à se positionner au droit du trou prévu dans le corps du socle pour la sortie de la broche de raccordement à la terre dans le puits de l'enjoliveur.

Enfin, l'invention propose une gamme de socles de prise de courant comprenant un premier socle sans détrompage avec un enjoliveur et un deuxième socle dans lequel l'enjoliveur est pourvu d'un trou supplémentaire pour l'introduction à l'intérieur dudit corps d'une broche d'actionnement d'un adaptateur rapporté sur une fiche à insérer dans ledit deuxième socle, lesdits moyens de coopération de l'élément obturateur étant placés en regard dudit trou supplémentaire pour coopérer avec ladite broche d'actionnement introduite à l'intérieur du corps afin de faire passer ledit élément obturateur de sa première position à sa deuxième position.

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue schématique partielle en perspective éclatée d'un premier mode de réalisation du socle de prise de courant selon l'invention ;
- les figures 2A à 2C représentent, vu de l'avant, le système obturateur du socle de prise de courant de la figure 1 positionné selon trois positions différentes ;
- la figure 3 est une vue arrière d'une partie du socle de prise de courant de la figure 1 assemblé, dans lequel est inséré un adaptateur ;
- la figure 4 est une vue identique à celle de la figure 3 d'une variante de réalisation du socle de prise de courant de la figure 1 ;
- la figure 5 est une vue schématique partielle en perspective éclatée d'un deuxième mode de réalisation du socle de prise de courant selon l'invention ;
- les figures 6A à 6C représentent, vu de l'avant, le système obturateur du socle de prise de courant de la figure 5 positionné selon trois positions différentes ;
- la figure 7 est une vue arrière d'une partie du socle de prise de courant de la figure 5 assemblé, dans lequel est inséré un adaptateur ; et
- la figure 8 est une vue identique à celle de la figure 7 d'une variante de réalisation du socle de prise de courant de la figure 5.

En préliminaire, on notera que les éléments identiques ou similaires des différents socles de prise de courant représentés sur les différentes figures seront, dans la mesure du possible, référencés par les mêmes signes de référence et ne seront pas décrits à chaque fois.

Sur les figures 1 et 5, on a représenté de façon partielle deux modes de réalisation préférentiels d'un socle 100 de prise de courant qui comporte un enjoliveur 110 pourvu, en face avant, d'un puits 111 de réception d'une fiche mâle (non représentée).

Le fond du puits constitue la paroi frontale 112 de l'enjoliveur 110.

Cette paroi frontale 112 présente deux trous (non visibles sur les figures) destinés à recevoir les deux broches de contact de la fiche (non représentée) insérée dans le socle 100.

Cette paroi frontale 112 comporte également un autre trou 112A au travers duquel émerge une broche de raccordement à la terre non représentée.

Le puits 111 de l'enjoliveur 110 présente une forme cylindrique de révolution et est délimité à cet effet par une paroi cylindrique 115.

De manière classique, le socle 100 de prise de courant comporte, à l'arrière de l'enjoliveur 110, un corps 150 en matière isolante.

Ce corps 150 se présente ici sous la forme d'une plaque 150A rectangulaire bordée par un trottoir qui porte, sur deux côtés opposés, des pattes 155 s'élevant perpendiculairement au plan de la plaque 150A et pourvues à leur extrémité de dents d'encliquetage 155A. Ces pattes 155 sont destinées à l'encliquetage de l'enjoliveur 110 sur le corps 150.

A cet effet, l'enjoliveur 110 présente une face avant qui déborde de la paroi cylindrique 115 pour former un trottoir 113 de forme rectangulaire pourvu de dents d'encliquetage 113A correspondantes destinées à venir s'encliqueter sur les dents d'encliquetage 155A des pattes 155 issues du corps 150.

La plaque 150A rectangulaire porte également des pattes 156 s'étendant à l'opposé des pattes 155, perpendiculairement au plan de la plaque 150A, et pourvues de dents d'encliquetage 156A pour le montage d'un boîtier isolant non représenté logeant des éléments de contact de type femelle également non représentés.

Ces éléments de contact de type femelle sont positionnés dans le boîtier isolant de manière à être situés en regard de trous 153 de la plaque 150A placés en regard des trous de la paroi frontale 112 de l'enjoliveur 100 rapporté sur le corps 150.

En outre, la plaque 150A du corps 150 porte, du même côté que les pattes 155, une paroi cylindrique 151 qui délimite, dans une partie centrale, un logement dont la paroi de fond 152 est pourvue desdits trous 153 d'accès aux éléments de contact situés sous ladite plaque 150A.

Ce logement, délimité par la paroi cylindrique 151, loge un système obturateur qui comporte un volet 130, positionné au-dessus des trous 153 d'accès aux éléments de contact non représentés, et déplaçable ici en rotation dans un plan parallèle au plan de la paroi de fond 152 entre différentes positions (voir figures 2A à 2C et 6A à 6C).

Le volet 130 comporte ici deux bras de blocage 131, 132 s'étendant dans le prolongement l'un de l'autre, de part et d'autre d'une partie centrale 133 pourvue d'un palier 133A.

Chaque bras de blocage 131, 132 comporte, sur une face tournée vers l'enjoliveur 110, une surface inclinée 131A, 132A.

Les surfaces inclinées 131A, 132A du volet 130 sont orientées en sens inverse l'une de l'autre et sont aptes à être positionnées en regard des trous de l'enjoliveur 110 dans une des positions du volet 130 (voir figures 2B et 6B).

Le volet 130 est une pièce monobloc réalisée par exemple en matière plastique moulée.

En outre, selon les modes de réalisation du socle de prise de courant représentés sur les figures 1 et 5, le système obturateur dudit socle 100 comporte un élément obturateur 120 ; 120' logé également dans le corps 150, et en particulier dans le logement central de ce corps 150 délimité par la paroi cylindrique 151.

Cet élément obturateur 120 ; 120' est interposé entre la face arrière 116 de la paroi frontale 112 de l'enjoliveur 110 et le volet 130 (voir figures 3 et 7).

Cet élément obturateur 120 ; 120' se présente sous la forme d'un disque avec un fond circulaire 120A ; 120'A bordé par un rebord cylindrique de révolution 120B ; 120'B. Il est conformé de manière à définir intérieurement un logement cylindrique de révolution autour d'un arbre 125 ; 125' central, qui accueille le volet 130.

A cet effet, l'arbre 125 ; 125' prévu au centre de l'élément obturateur 120 ; 120' traverse le palier 133A correspondant du volet 130 et s'insère dans un orifice central 154 prévu dans le corps 150 du socle 100 de sorte que le volet 130 est apte à pivoter autour de l'arbre 125 ; 125'.

Il peut ainsi notamment pivoter par rapport à l'élément obturateur 120 ; 120' pour prendre une position effacée par rapport aux trous 153 de la plaque 150A du corps 150 donnant accès aux éléments de contact de type femelle (voir figures 2C et 6C).

Le fond circulaire 120A ; 120'A de l'élément obturateur 120 ; 120' vient s'appliquer contre la face arrière 116 de la paroi frontale 112 de l'enjoliveur 110 et comporte, de part et d'autre de l'arbre 125 ; 125', deux fenêtres 121, 122 ; 121', 122' donnant aux broches de contact de la fiche insérée dans le puits 111 de l'enjoliveur 110 accès auxdites surfaces inclinées 131A, 132A du volet 130.

Selon une caractéristique essentielle du socle 100 représenté sur les figures 1 et 5, l'élément obturateur 120 ; 120' est mobile entre une première et une deuxième positions, et comporte des moyens de coopération aptes à coopérer avec une broche d'actionnement insérée dans le corps 150 du socle 100 pour faire passer ledit élément obturateur 120 ; 120' d'une première position, dans laquelle il obture les trous de la paroi frontale 112 de l'enjoliveur 110, à une deuxième position, dans laquelle les fenêtres 121, 122 ; 121', 122' sont placées au droit desdits trous de la paroi frontale 112 de l'enjoliveur 110 de façon à donner accès aux surfaces inclinées 131A, 132A du volet 130.

Ici, l'élément obturateur 120 ; 120' se déplace à rotation parallèlement au plan de la paroi de fond 152 du logement du corps 150, tout comme le volet 130. L'axe autour duquel pivotent l'élément obturateur 120 ; 120' et le volet 130 est l'axe du palier 133A du volet 130.

Au surplus, le fond circulaire 120A ; 120'A de l'élément obturateur 120 ; 120' comporte une ouverture 123 ; 123' allongée, préférentiellement de forme oblongue, qui se place en correspondance du trou 112A de ladite paroi frontale 112 de l'enjoliveur 110 pour permettre à la broche de terre non représentée du socle 100 d'émerger dans le puits 111 de l'enjoliveur 110.

Selon le mode de réalisation du socle 100 représenté sur la figure 1, le volet 130 est monté sur l'élément obturateur 120 de manière à suivre le mouvement de ce dernier lorsqu'il est déplacé en rotation entre sa première et sa deuxième positions.

Pour ce faire, l'élément obturateur 120 porte, sur un bord de chaque fenêtre 121, 122, une paroi 124 qui s'étend perpendiculairement à partir d'une face interne dudit fond circulaire 120A dudit élément obturateur 120 de façon à fermer un espace situé au-delà de la surface inclinée 131A, 132A correspondante du volet 130.

Lors de la rotation de l'élément obturateur 120 entre sa première et sa deuxième positions, les parois 124 poussent le volet 130 de manière que celui-ci se déplace également en rotation simultanément à l'élément obturateur 120.

Selon le mode de réalisation du socle 100 représenté sur la figure 1, les moyens de coopération prévus sur l'élément obturateur 120 pour coopérer avec une broche d'actionnement insérée dans le corps 150 du socle 100 en vue de déplacer l'élément obturateur 120 entre sa première et sa deuxième positions, comprennent un pan incliné 127 débouchant dans une encoche 126 formée dans le rebord 120B périphérique de l'élément obturateur 120.

En outre, il est prévu des moyens élastiques de rappel 140, constitués ici par un ressort fil, qui sont communs à l'élément obturateur 120 et au volet 130 pour amener l'un et l'autre dans leurs positions d'origine respectives.

En référence aux figures 2A à 2C, nous allons maintenant décrire le fonctionnement du système obturateur du socle 100 représenté sur la figure 1.

La figure 2A montre la première position de l'élément obturateur 120 dans laquelle le fond circulaire 120A de ce dernier s'interpose entre les trous de la paroi frontale 112 de l'enjoliveur 110 en les obturant et les trous 153 de la paroi de fond 152 du logement du corps 150 au travers desquels les broches de contact d'une fiche inséré dans le socle 100 ont accès aux éléments de contact.

Comme on peut le voir sur la figure 2A, le volet 130 est positionné par rapport à l'élément obturateur 120 de sorte que les surfaces inclinées 131A, 132A des bras de blocage 131, 132 dudit volet 130 apparaissent déjà dans les fenêtres 121, 122 de l'élément obturateur 120 positionné dans sa première position.

Lorsqu'une broche d'actionnement (non représentée) est insérée dans le corps 150 du socle 100, son extrémité prend appui sur le pan incliné 127 de l'élément obturateur 120 de manière à l'entraîner en rotation dans le sens de la flèche F, c'est-à-dire dans le sens opposé aux aiguilles d'une montre.

De cette manière, la broche d'actionnement fait passer l'élément obturateur 120 de sa première position représentée sur la figure 2A à sa deuxième position représentée sur la figure 2B.

Cette broche d'actionnement s'engage dans un trou 153 correspondant prévu dans le corps 150 du socle 100.

Lors de la rotation de l'élément obturateur 120 depuis sa première position (figure 2A) vers sa deuxième position (figure 2B), les parois 124 portées par celui-ci poussent le volet 130 de sorte que, simultanément au mouvement de l'élément obturateur 120, le volet 130 pivote lui aussi autour de l'arbre 125 dudit élément obturateur 120 pour suivre le mouvement de ce dernier.

Comme le montre la figure 2B, dans la deuxième position de l'élément obturateur 120, les surfaces inclinées 131A, 132A du volet 130, qui s'étendent dans les fenêtres 121, 122, se positionnent au droit des trous prévus dans la paroi frontale 112 de l'enjoliveur 110 pour l'insertion des broches de contact d'une fiche mâle dans le socle 100.

En outre, lors du mouvement de rotation de l'élément obturateur 120, l'ouverture 123 de forme oblongue de l'élément obturateur 120 navigue de la droite vers la gauche de part et d'autre de la broche de contact de terre (non représentée) émergeant du trou 153.

Puis, comme le montre la figure 2C, lorsqu'une fiche mâle (non représentée) est insérée dans le puits 111 de l'enjoliveur 110, les broches de contact s'insèrent dans les trous correspondants prévus dans la paroi frontale 112 de manière à venir buter contre les surfaces inclinées 131A, 132A des bras de blocage 131, 132 du volet 130 et entraîner à rotation le volet 130 suivant la flèche F, l'élément obturateur 120 restant fixe, de manière à ce que le volet 130 s'efface sous l'élément obturateur 120 et dégage l'accès aux trous 153 prévus dans le corps 150. Les broches de contact s'engagent alors dans lesdits trous 153 dégagés pour atteindre les éléments de contact logés dans le boîtier isolant porté par ledit corps 150.

Sur les figures 3 et 4, on a représenté deux variantes du socle 100 comprenant le système obturateur représenté sur la figure 1.

Selon la variante représentée sur la figure 3, l'enjoliveur 110 comporte, dans sa paroi frontale 112, un trou supplémentaire 114 pour l'introduction à l'intérieur du corps 150 du socle 100 d'une broche d'actionnement 160 d'un adaptateur (non visible sur la figure 3) rapporté sur une fiche (non représentée) insérée dans le socle 100, les moyens de coopération, constitués ici par le pan incliné 127, de l'élément obturateur 120, étant placés en regard de ce trou supplémentaire 114 pour coopérer avec la broche d'actionnement 160 introduite à l'intérieur du socle 100 afin de faire passer l'élément obturateur 120 de sa première à sa deuxième position, comme cela est représenté sur la figure 3.

Selon la variante de réalisation représentée sur la figure 4, la broche d'actionnement 117' forme avec l'enjoliveur 110' une pièce monobloc et fait saillie de la face arrière 116' de la paroi frontale 112' de l'enjoliveur 110'.

Il faut comprendre par le terme "monobloc" précité que la broche d'actionnement 117' est solidarisée à l'enjoliveur 110' avant montage de celui-ci sur le corps 150 du socle 100 de prise de courant.

A cet effet, ladite broche d'actionnement 117' peut être formée d'un seul tenant avec l'enjoliveur 110', comme cela est représenté sur la figure 4, ou être rapportée sur la face arrière 116' de ce dernier par des moyens de montage appropriés.

La broche d'actionnement 117' est positionnée sur la face arrière 116' de la paroi frontale 112' de l'enjoliveur 110' de manière que, lors du montage de l'enjoliveur 110' sur le corps 150 du socle 100 logeant l'élément obturateur 120, elle coopère avec le pan incliné 127 de l'élément obturateur 120 afin de le faire passer de sa première position à sa deuxième position représentées sur les figures 2A et 2B.

Ainsi, avec une même partie arrière du socle 100 de prise de courant, on peut former un socle avec détrompage (voir figure 3) ou sans détrompage (voir figure 4).

En effet, dans la position représentée sur la figure 4 (qui correspond à la deuxième position de l'élément obturateur 120), il n'est pas besoin d'utiliser un adaptateur pour avoir accès aux éléments de contact de type femelle logés dans le socle 100, seules les broches de contact d'une fiche mâle insérée dans le puits de l'enjoliveur 110' du socle 100 coopèrent avec les surfaces inclinées 131A, 132A du volet 130 pour le déplacer et accéder auxdits éléments de type femelle dudit socle 100.

Selon le mode de réalisation du socle 100 représenté sur la figure 5, le volet 130 est monté dans le corps 150 de manière à rester fixe au cours du déplacement à rotation de l'élément obturateur 120' entre sa première et sa deuxième positions.

Pour ce faire, il est prévu, sur la paroi de fond 152 du logement défini sur la plaque 150A du corps 150, deux parois 157, qui s'élèvent perpendiculairement à partir de ladite paroi de fond 152 en direction du volet 130, et qui sont positionnées de manière à former des butées contre lesquelles s'appuient les bords du volet 130 lors du déplacement de l'élément obturateur 120', depuis sa première vers sa seconde position.

Les deux parois 157 sont positionnées symétriquement par rapport au centre 154 de la paroi de fond 152, chacune à proximité d'un desdits trous 153 de la plaque 150A donnant accès aux éléments de contact de type femelle.

En face de chaque paroi 157, de l'autre côté du trou 153 correspondant, il est prévu, sur la paroi de fond 152, une nervure 158 apte à coopérer avec un bras de blocage du volet 130 lorsqu'un utilisateur, pour tenter d'ouvrir le volet 130, le fait basculer selon une direction perpendiculaire au plan de rotation dudit volet 130.

La coopération de la nervure 158 avec le bras de blocage 131, 132 correspondant du volet 130 empêche toute rotation éventuelle dudit volet 130 et donc tout accès non autorisé aux éléments de contact de type femelle protégés par le volet 130.

Lesdits moyens de coopération de l'élément obturateur 120' comprennent également un pan incliné 127' débouchant dans une encoche 126' formée dans le rebord 120'B périphérique de l'élément obturateur 120.

En outre, il est également prévu des moyens élastiques de rappel 140, constitués ici par un ressort fil, qui sont communs à l'élément obturateur 120 et au volet 130 pour amener l'un et l'autre dans leurs positions d'origine respectives.

En référence aux figures 6A à 6C, nous allons maintenant décrire le fonctionnement du système obturateur du socle 100 représenté sur la figure 5.

Comme le montre la figure 6A, le volet 130 est positionné dès l'origine dans une position selon laquelle, les surfaces inclinées 131A, 132A portées par les bras de blocage 131, 132 de celui-ci sont placées en regard des trous prévus dans la paroi frontale 112 de l'enjoliveur 110 pour le passage des broches de contact d'une fiche insérée dans le puits 111 de l'enjoliveur 110.

Par contre, dans sa première position, l'élément obturateur 120' est positionné de manière que ses fenêtres 121', 122' sont décalées par rapport aux bras de blocage 131, 132 du volet 130, et ledit élément obturateur 120' masque les surfaces inclinées 131A, 132A du volet 130 en obturant les trous prévus dans la paroi frontale 112 de l'enjoliveur 110 pour l'introduction des broches de contact d'une fiche mâle.

Lorsqu'une broche d'actionnement est introduite dans le socle 100, elle prend appui sur le pan incliné 127' de l'élément obturateur 120' de façon à le faire pivoter suivant la flèche F' pour l'amener dans sa deuxième position, dans laquelle les fenêtres 121', 122' viennent se positionner en regard des surfaces inclinées 131A, 132A des bras de blocage 131, 132 du volet 130 (voir figure 6B) placées au droit des trous de la paroi frontale 112 de l'enjoliveur 110.

La broche d'actionnement navigue sur le pan incliné 127' et s'introduit dans le trou 153 correspondant du corps 150.

Lors du mouvement de rotation de l'élément obturateur 120', les bords des bras de blocage 131, 132 du volet 130 prennent appui contre les parois 157 portées par la paroi de fond 152 du logement défini dans le corps 150 et le volet 130 reste fixe par rapport à l'élément obturateur 120'.

On remarquera que le mouvement de rotation selon la flèche F' de l'élément obturateur 120' représenté sur les figures 6A et 6B s'effectue selon un sens opposé à celui du mouvement de l'élément obturateur 120 représenté sur la figure 1, comme cela apparaît sur les figures 2A et 2B.

Puis, comme le montre la figure 6C, lorsqu'une fiche mâle est insérée dans le socle 100 représenté sur la figure 5, ses broches de contact entrent en contact au travers des fenêtres 121', 122' de l'élément obturateur 120' avec les surfaces inclinées 131A, 132A du volet 130 pour l'entraîner en rotation dans le sens opposé à la flèche F', l'élément obturateur restant fixe, pour que ledit volet 130 s'efface sous l'élément obturateur 120' et libère les trous 153 de la plaque 150A du corps 150 donnant accès aux éléments de contact non représentés logés dans le boîtier isolant rapporté sur ce corps 150.

Selon le mode de réalisation représenté sur les figures 6A à 6C, le volet 130 a donc un mouvement de rotation opposé à celui de l'élément obturateur 120' de manière à ne pas venir buter contre les parois 157 portées par le corps 150 du socle 100.

Ici aussi, lors du mouvement de l'élément obturateur 120' entre sa première et sa seconde positions, l'ouverture 123' oblongue navigue de la droite vers la gauche de part et d'autre de la broche de contact (non représentée) émergeant au travers du trou 153 correspondant du corps 150.

Sur les figures 7 et 8, on a représenté deux variantes du socle 100 comprenant le système obturateur représenté sur la figure 5.

Selon la variante de réalisation représentée sur la figure 7, le socle 100 est un socle à détrompage, dans lequel la paroi frontale 112 de l'enjoliveur 110 comporte un trou supplémentaire 114 pour l'introduction à l'intérieur du corps 150 d'une broche d'actionnement 160 d'un adaptateur (non représenté) rapporté sur une fiche (non représentée) insérée dans ledit socle, le pan incliné 127' de l'élément obturateur 120' étant placé en regard de ce trou supplémentaire 114 pour coopérer avec la broche d'actionnement 160 introduite à l'intérieur du corps 150 afin de faire passer l'élément obturateur 120 de sa première à sa deuxième position.

Lorsque la broche d'actionnement 160 de l'adaptateur n'est pas insérée dans le trou supplémentaire 114, l'élément obturateur 120' obture les trous d'accès aux éléments de contact prévus dans la paroi frontale 112 de l'enjoliveur 110.

Selon la variante représentée sur la figure 8, le socle 100 est un socle sans détrompage, et la broche d'actionnement 117' forme avec l'enjoliveur 110' une pièce monobloc en faisant saillie de la face arrière 116' de la paroi frontale 112' de l'enjoliveur 110'.

Ici aussi, on entend par le terme "monobloc" précité le fait que la broche d'actionnement 117' est solidarisée à l'enjoliveur 110' avant le montage de celui-ci sur le corps 150 du socle 100 de prise de courant.

A cet effet, ladite broche d'actionnement 117' peut être formée d'une seule pièce avec l'enjoliveur 110' (voir figure 8) ou être rapportée sur la face arrière 116' de ce dernier par des moyens de montage appropriés.

Ainsi, lorsque l'enjoliveur 110' est monté sur le corps 150 du socle 100, la broche d'actionnement 117' coopère avec le pan incliné 127' de l'élément obturateur 120' pour l'amener dans sa deuxième position (comme représenté sur la figure 8) dans laquelle, les fenêtres 121', 122' de cet élément obturateur 120' viennent se positionner au droit des surfaces inclinées 131A, 132A des bras de blocage 131, 132 du volet 130, déjà positionnées au droit des trous prévus dans la paroi frontale 112' de l'enjoliveur 110', pour l'introduction des broches de contact d'une fiche mâle insérée dans le socle 100.

Ainsi, une fiche mâle sans adaptateur peut être insérée dans le socle 100 et ses broches de contact coopèrent avec les surfaces inclinées 131A, 132A du volet 130 pour le déplacer et accéder aux éléments de contact positionnés sous le volet 130.

Comme le montrent les figures 3 et 4 d'une part, et les figures 7 et 8 d'autre part, l'invention propose également une gamme de socles comportant la même partie arrière, c'est-à-dire le même corps 150 logeant un système obturateur, comprenant un élément obturateur 120 ; 120' et un volet 130, et deux enjoliveurs 110 ; 110' différents pour former un socle avec et sans détrompage, comme cela a été décrit précédemment.

En particulier, on pourra prévoir, selon une variante non représentée, que l'élément obturateur du socle selon l'invention est déplaçable en translation et que le volet est déplaçable selon un mouvement combiné de translation/rotation.

On pourra également prévoir que le volet est déplaçable à translation.

## Revendications

1. Socle (100) de prise de courant qui comprend un enjoliveur (110 ; 110') pourvu d'une paroi frontale (112 ; 112') présentant deux trous destinés à recevoir deux broches de contact d'une fiche, et un corps, placé à l'arrière de l'enjoliveur, logeant des éléments de contact de type femelle situés en regard des deux trous de ladite paroi frontale ainsi qu'un volet (130), interposé entre lesdits éléments de contact et ladite partie frontale (112 ; 112'), déplaçable entre différentes positions, et comportant, sur une face, des surfaces inclinées (131A, 132A) aptes à être positionnées en regard desdits trous lorsque ledit volet (130) est dans une de ses positions, **caractérisé en ce qu'**il comporte un élément obturateur (120 ; 120') interposé entre la face arrière (116 ; 116') de ladite paroi frontale (112 ; 112') et ledit volet (130) et pourvu de fenêtres (121, 122 ; 121', 122') donnant aux broches de contact de la fiche l'accès auxdites surfaces inclinées (131A, 132A) du volet (130), cet élément obturateur (120 ; 120'), mobile entre une première et une deuxième positions, comportant des moyens de coopération (127 ; 127') aptes à coopérer avec une broche d'actionnement (160 ; 117') insérée dans ledit corps (150) pour faire passer ledit élément obturateur (120 ; 120') de sa première position, dans laquelle il obture lesdits trous de ladite paroi frontale (112 ; 112') de l'enjoliveur (110 ; 110'), à sa deuxième position, dans laquelle lesdites fenêtres (121, 122 ; 121', 122') sont placées au droit desdits trous de la paroi frontale (112 ; 112') de l'enjoliveur (110 ; 110').

2. Socle (100) selon la revendication 1, **caractérisé en ce que** le volet (130) est monté sur l'élément obturateur (120) de manière à suivre le mouvement de ce dernier lorsque qu'il est déplacé entre sa première et sa deuxième positions.

3. Socle (100) selon la revendication 2, **caractérisé en ce que** l'élément obturateur (120) porte, sur un bord de chaque fenêtre (121, 122), une paroi (124), qui s'étend perpendiculairement à partir d'une face interne dudit élément obturateur (120), et qui ferme un espace situé au-delà d'une surface inclinée (131A, 132A) dudit volet (130).

4. Socle (100) selon la revendication 1, **caractérisé en ce que** le volet (130) est monté dans ledit corps (150) de manière à rester fixe au cours du déplacement de l'élément obturateur (120') entre sa première et sa deuxième positions.

5. Socle (100) selon la revendication 4, **caractérisé en ce que** le corps (150) porte deux parois (157), qui s'élèvent perpendiculairement à partir d'une paroi de fond (152) en direction dudit volet (130), et qui forment des butées de maintien en position du volet (130) lors du déplacement de l'élément obturateur (120').

6. Socle (100) selon l'une des revendications 1 à 5, **caractérisé en ce que** le corps (150) loge l'élément obturateur (120 ; 120') et le volet (130).

7. Socle (100) selon l'une des revendications 1 à 6, **caractérisé en ce que** l'élément obturateur (120 ; 120') forme intérieurement un logement accueillant ledit volet (130).

8. Socle (100) selon l'une des revendications 1 à 7, **caractérisé en ce que** ladite broche d'actionnement (117') forme avec l'enjoliveur (110') une pièce monobloc et fait saillie de la face arrière (116') de ladite paroi frontale (112') de l'enjoliveur (110').

9. Socle (100) selon l'une des revendications 1 à 8, **caractérisé en ce que** l'élément obturateur (120 ; 120') est déplaçable à rotation.

10. Socle selon l'une des revendications 1 à 8, **caractérisé en ce que** l'élément obturateur est déplaçable à translation.

11. Socle (100) selon la revendication 9, **caractérisé en ce que** le volet (130) est déplaçable à rotation.

12. Socle selon l'une des revendications 9 ou 10, **caractérisé en ce que** le volet est déplaçable selon un mouvement combiné translation/rotation.

13. Socle (100) selon l'une des revendications 11 ou 12, **caractérisé en ce que** le volet (130) comporte, dans sa partie centrale (133), un palier (133A) destiné à coopérer avec un arbre (125 ; 125') solidaire de l'élément obturateur (120 ; 120') pour son déplacement à rotation.

14. Socle selon la revendication 10, **caractérisé en ce que** le volet est déplaçable à translation.

15. Socle (100) selon l'une des revendications 1 à 14, **caractérisé en ce que** le volet (130) comporte deux bras de blocage (131, 132) s'étendant dans le prolongement l'un de l'autre, de part et d'autre d'une partie centrale (133), chaque bras de blocage (131, 132) comportant une desdites surfaces inclinées (131A, 132A).

16. Socle (100) selon la revendication 15, **caractérisé en ce que** lesdites surfaces inclinées (131A, 132A), portées par lesdits bras de blocage (131, 132), sont orientées en sens inverse l'une de l'autre.

17. Socle selon la revendication 15, **caractérisé en ce que** lesdites surfaces inclinées, portées par lesdits bras de blocage, sont orientées dans le même sens.

18. Socle (100) selon l'une des revendications précédentes, **caractérisé en ce que** lesdits moyens de coopération de l'élément obturateur (120 ; 120') comprennent un pan incliné (127 ; 127') apte à coopérer avec ladite broche d'actionnement (160 ; 117').

19. Socle (100) selon l'une quelconque des revendications précédentes, **caractérisé en ce que** le volet (130) est une pièce monobloc.

20. Socle (100) selon l'une quelconques des revendications précédentes, **caractérisé en ce qu'**il est prévu des moyens élastiques de rappel (140) communs de l'élément obturateur (120 ; 120') et du volet (130) dans leurs positions d'origine respectives.

21. Socle (100) selon l'une quelconque des revendications précédentes, **caractérisé en ce que** l'élément obturateur (120 ; 120') comprend un trou supplémentaire (123 ; 123') présentant une forme allongée et destiné à se positionner au droit du trou (153) prévu dans le corps (150) du socle (100) pour la sortie de la broche de raccordement à la terre dans le puits (111) de l'enjoliveur (110).

22. Gamme de socles de prise de courant comprenant un premier socle selon la revendication 8 et un deuxième socle selon la revendication 1 dans lequel l'enjoliveur (110) est pourvu d'un trou supplémentaire (114) pour l'introduction à l'intérieur dudit corps (150) d'une broche d'actionnement (160) d'un adaptateur rapporté sur une fiche à insérer dans ledit deuxième socle, lesdits moyens de coopération (127) de l'élément obturateur (120) étant placés en regard dudit trou supplémentaire (114) pour coopérer avec ladite broche d'actionnement (160) introduite à l'intérieur du corps (150) afin de faire passer ledit élément obturateur (120) de sa première position à sa deuxième position.

## Claims

1. An electrical power socket (100) which comprises a front trim portion (110; 110') provided with a front wall (112, 112') having two holes intended to receive two contact pins of a plug, and a body placed rearwardly of the front trim portion and accommodating contact elements of female type which are disposed in facing relationship with the two holes in said front wall and a shutter (130) interposed between said contact elements and said front wall (112; 112') and displaceable between different positions and comprising on one face inclined surfaces (131A, 132A) capable of being positioned in facing relationship with said holes when said shutter (130) is in one of its positions, **characterised in that** it comprises a blanking element (120; 120') interposed between the rear face (116; 116') of said front wall (112; 112') and said shutter (130) and provided with windows (121, 122; 121', 122') giving the contact pins of the plug access to said inclined surfaces (131A, 132A) of the shutter (130), said blanking element (120; 120') which is movable between a first and a second position comprising co-operating means (127; 127') capable of co-operating with an actuating pin (160; 117') inserted into said body (150) to move said blanking element (120; 120') from its first position in which it blanks said holes of said front wall (112; 112') of the front trim portion (110; 110') to its second position in which said windows (121, 122; 121', 122') are placed in line with said holes in the front wall (112; 112') of the front trim portion (110; 110').

2. A socket according to claim 1 **characterised in that** the shutter (130) is mounted on the blanking element (120) in such a way as to follow the movement of the latter when it is displaced between its first and its second position.

3. A socket (100) according to claim 2 **characterised in that** on an edge of each window (121, 122) the blanking element (120) carries a wall (124) which extends perpendicularly from an internal face of said blanking element (120) and which closes a space disposed beyond an inclined surface (131A, 132A) of said shutter (130).

4. A socket (100) according to claim 1 **characterised in that** the shutter (130) is mounted in said body (150) in such a way as to remain fixed in the course of displacement of the blanking element (120') between its first and its second position.

5. A socket (100) according to claim 4 **characterised in that** the body (150) carries two walls (157) which rise perpendicularly from a bottom wall (152) in the direction of said shutter (130) and which form abutments for holding the shutter (130) in position upon displacement of the blanking element (120').

6. A socket (100) according to one of claims 1 to 5 **characterised in that** the body (150) accommodates the blanking element (120; 120') and the shutter (130).

7. A socket (100) according to one of claims 1 to 6 **characterised in that** the blanking element (120; 120') internally forms a housing for receiving said shutter (130).

8. A socket (100) according to one of claims 1 to 7 **characterised in that** said actuating pin (117') forms with the front trim portion (110') a one-piece component and projects from the rear face (116') of said front wall (112') of the front trim portion (110').

9. A socket (100) according to one of claims 1 to 8 **characterised in that** the blanking element (120; 120') is displaceable with a rotary movement.

10. A socket (100) according to one of claims 1 to 8 **characterised in that** the blanking element (120; 120') is displaceable with a translatory movement.

11. A socket (100) according to claim 9 **characterised in that** the shutter (130) is displaceable with a rotary movement.

12. A socket (100) according to one of claims 9 and 10 **characterised in that** the shutter is displaceable with a combined translatory/rotary movement.

13. A socket (100) according to one of claims 11 and 12 **characterised in that** in its central portion (133) the shutter (130) comprises a bearing (133A) intended to co-operate with a shaft (125; 125') fixed with respect to the blanking element (120; 120') for rotary displacement thereof.

14. A socket according to claim 10 **characterised in that** the shutter is displaceable with a translatory movement.

15. A socket (100) according to one of claims 1 to 14 **characterised in that** the shutter (130) comprises two blocking arms (131, 132) extending in mutual alignment on respective sides of a central portion (133), each blocking arm (131, 132) comprising one of said inclined surfaces (131A, 132A).

16. A socket (100) according to claim 15 **characterised in that** said inclined surfaces (131A, 132A) carried by said blocking arms (131, 132) are oriented in mutually opposite directions.

17. A socket according to claim 15 **characterised in that** said inclined surfaces carried by said blocking arms are oriented in the same direction.

18. A socket (100) according to one of the preceding claims **characterised in that** said co-operating means of the blanking element (120; 120') comprise an inclined surface portion (127; 127') capable of co-operating with said actuating pin (160; 117').

19. A socket (100) according to any one of the preceding claims **characterised in that** the shutter (130) is a one-piece component.

20. A socket (100) according to any one of the preceding claims **characterised in that** there are provided resilient return means (140) common to the blanking element (120; 120') and the shutter (130) for return to their respective original positions.

21. A socket (100) according to any one of the preceding claims **characterised in that** the blanking element (120; 120') comprises an additional hole (123; 123') of an elongate shape and intended to be positioned in line with the hole (153) provided in the body (150) of the socket (100) for the exit of the ground connection pin in the recess (111) of the front trim portion (110).

22. A range of electrical power sockets comprising a first socket according to claim 8 and a second socket according to claim 1 in which the front trim portion (110) is provided with an additional hole (114) for introduction in the interior of the body (150) of an actuating pin (160) of an adaptor fitted to a plug to be inserted into said socket, said co-operating means (127) of the blanking element (120) being placed in facing relationship with said additional hole (114) to co-operate with said actuating pin (160) when introduced into the interior of the body (150) to move said blanking element (120) from its first position to its second position.

## Patentansprüche

1. Steckdosensockel (100), der eine Zierblende (110; 110') umfasst, welche mit einer Vorderwand (112; 112') versehen ist, die zwei Öffnungen aufweist, die dazu bestimmt sind, zwei Kontaktstifte eines Steckers aufzunehmen, und einen Körper, der hinter der Zierblende angeordnet ist, und in dem gegenüber von den beiden Öffnungen der Vorderwand liegend Steckerbuchsen untergebracht sind, sowie eine Klappe (130), die zwischen den Kontaktelementen und der Vorderwand (112; 112') angeordnet ist, zwischen unterschiedlichen Positionen bewegt werden kann und auf der einen Seite geneigte Oberflächen (131A, 132A) aufweist; welche gegenüber von den Öffnungen positionierbar sind, wenn die Klappe (130) in einer ihrer Positionen ist,
**dadurch gekennzeichnet,**
**dass** er ein Verschlusselement (120) umfasst, welches zwischen der Rückseite (116, 116') der Vorderwand (112; 112') und der Klappe (130) angeordnet ist und mit Fenstern (121, 122; 121', 122') versehen ist, welche den Kontaktstiften des Steckers Zugang zu den geneigten Oberflächen (131A, 132A) der Klappe (130) gewähren, wobei dieses Verschlusselement (120; 120') zwischen einer ersten und einer zweiten Position beweglich ist und Kooperationsmittel (127; 127') umfasst, welche in der Lage sind, mit einem Betätigungsstift (160; 117') zusammenzuwirken, der in dem Körper (150) eingesetzt ist, um das Verschlusselement (120; 120') von seiner ersten Position, in der es die Öffnungen der Vorderwand (112; 112') der Zierblende (110; 110') verschließt, in seine zweite Position zu bringen, in der die Fenster (121, 122; 121', 122') gegenüber von den Öffnungen der Vorderwand (112; 112') der Zierblende (110; 110') angeordnet sind.

2. Sockel (100) nach Anspruch 1,
**dadurch gekennzeichnet,**
**dass** die Klappe (130) so auf dem Verschlusselement (120) montiert ist, dass sie dessen Bewegung folgt, wenn letzteres zwischen seiner ersten und seiner zweiten Position bewegt wird.

3. Sockel (100) nach Anspruch 2,
**dadurch gekennzeichnet,**
**dass** das Verschlusselement (120) auf einem Rand jedes Fensters (121, 122) eine Wand (124) trägt, welche sich senkrecht von einer Innenseite des Verschlusselementes (120) aus erstreckt und einen Raum verschließt, der jenseits von einer geneigten Oberfläche (131A, 132A) der Klappe (130) liegt.

4. Sockel (100) nach Anspruch 1,
**dadurch gekennzeichnet,**
**dass** die Klappe (130) so in dem Körper (150) montiert ist, dass sie während der Bewegung des Verschlusselementes (120') zwischen dessen erster und dessen zweiter Position feststehend bleibt.

5. Sockel (100) nach Anspruch 4,
**dadurch gekennzeichnet,**
**dass** der Körper (150) zwei Wände (157) trägt, welche sich senkrecht von einer Bodenwand (152) in Richtung der Klappe (130) erstrecken und Anschläge zum Halten der Klappe (130) in Position während einer Bewegung des Verschlusselementes (120') bilden.

6. Sockel (100) nach einem der Ansprüche 1 bis 5,
**dadurch gekennzeichnet,**
**dass** das Verschlusselement (120; 120') und die Klappe (130) in dem Körper (150) untergebracht sind.

7. Sockel (100) nach einem der Ansprüche 1 bis 6,
**dadurch gekennzeichnet,**
**dass** das Verschlusselement (120; 120') in seinem Inneren eine Aufnahme bildet, welche die Klappe (130) aufnimmt.

8. Sockel (100) nach einem der Ansprüche 1 bis 7,
**dadurch gekennzeichnet,**
**dass** der Betätigungsstift (117') mit der Zierblende (110') ein einstückiges Teil bildet und über die Rückseite (116') der Vorderwand (112') der Zierblende (110') vorsteht.

9. Sockel (100) nach einem der Ansprüche 1 bis 8,
**dadurch gekennzeichnet,**
**dass** das Verschlusselement (120; 120') durch eine Drehung beweglich ist.

10. Sockel (100) nach einem der Ansprüche 1 bis 8,
**dadurch gekennzeichnet,**
**dass** das Verschlusselement durch eine Translationsbewegung beweglich ist.

11. Sockel (100) nach Anspruch 9,
**dadurch gekennzeichnet,**
**dass** die Klappe (130) durch eine Drehung beweglich ist.

12. Sockel nach einem der Ansprüche 9 oder 10,
**dadurch gekennzeichnet,**
**dass** die Klappe gemäß einer kombinierten Translations/Drehbewegung beweglich ist.

13. Sockel (100) nach einem der Ansprüche 11 oder 12,
**dadurch gekennzeichnet,**
**dass** die Klappe (130) in ihrem mittleren Bereich (133) ein Lager (133A) aufweist, welches dazu bestimmt ist, mit einer mit dem Verschlusselement (120; 120') verbundenen Welle (125; 125') für ihre Bewegung durch eine Drehung zusammenzuwirken.

14. Sockel nach Anspruch 10,
**dadurch gekennzeichnet,**
**dass** die Klappe durch eine Translationsbewegung beweglich ist.

15. Sockel (100) nach einem der Ansprüche 1 bis 14,
**dadurch gekennzeichnet,**
**dass** die Klappe (130) zwei Blockierarme (131, 132) umfasst, welche sich auf der einen und der anderen Seite eines mittleren Bereiches (133) jeweils in Verlängerung des anderen erstrecken, wobei jeder Blockierarm (131, 132) eine der geneigten Flächen (131A, 132A) umfasst.

16. Sockel (100) nach Anspruch 15,
**dadurch gekennzeichnet,**
**dass** die von den Blockierarmen (131, 132) getragenen geneigten Flächen (131A, 132A) in einander entgegengesetzte Richtungen weisen.

17. Sockel nach Anspruch 15,
**dadurch gekennzeichnet,**
**dass** die von den Blockierarmen getragenen geneigten Flächen in die gleiche Richtung weisen.

18. Sockel (100) nach einem der vorstehenden Ansprüche,
**dadurch gekennzeichnet,**
**dass** die Kooperationsmittel des Verschlusselementes (120; 120') eine geneigte Fläche (127; 127') umfassen, welche in der Lage ist, mit dem Betätigungsstift (160; 117') zusammenzuwirken.

19. Sockel (100) nach einem der vorstehenden Ansprüche,
**dadurch gekennzeichnet,**
**dass** die Klappe (130) ein einstückiges Teil ist.

20. Sockel (100) nach einem beliebigen der vorstehenden Ansprüche,
**dadurch gekennzeichnet,**
**dass** elastische Rückstellmittel (140) vorgesehen sind, welche dem Verschlusselement (120; 120') und der Klappe (130) in ihren jeweiligen Ursprungspositionen gemeinsam sind.

21. Sockel (100) nach einem der vorstehenden Ansprüche,
**dadurch gekennzeichnet,**
**dass** das Verschlusselement (120; 120') eine zusätzliche Öffnung (123; 123') aufweist, welche eine längliche Form besitzt und dazu bestimmt ist, sich für den Anschluss des Anschlusssteckers an die Erde in der Vertiefung (111) der Zierblende (110) gegenüber von der in dem Körper (150) des Sockels (100) vorgesehenen Öffnung (153) zu positionieren.

22. Sortiment von Steckdosensockeln, welches einen ersten Sockel nach Anspruch 8 und einen zweiten Sockel nach Anspruch 1 umfasst, bei dem die Zierblende (110) mit einer zusätzlichen Öffnung (114) zum Einführen eines Betätigungsstiftes (160) eines Adapters in das Innere des Körpers (150) versehen ist, wobei der Adapter an einen Stecker angebracht ist, der in den zweiten Sockel einzusetzen ist, und wobei die Kooperationsmittel (127) des Verschlusselementes (120) gegenüber von der zusätzlichen Öffnung (114) angeordnet sind, um mit dem in das Innere des Körpers (150) eingeführten Betätigungsstift (160) zusammenzuwirken, um das Verschlusselement (120) von seiner ersten Position in seine zweite Position zu bringen.
